# EUROPÄISCHE PATENTANMELDUNG

(11) **EP 4 726 279 A1**
(43) Veröffentlichungstag der Anmeldung: **15.04.2026**
(21) Anmeldenummer: 25207644.3
(22) Anmeldetag: 09.10.2025
(51) Int. Cl.: F24H 9/06, F24D 19/00, F24H 9/13

(54) **MONTAGESET FÜR EIN MODUL AN EINEM HEIZUNGSPUFFERSPEICHER**

(30) Priorität: 10.10.2024 DE 202024105840 U
(71) Anmelder: Gebr. Kemper GmbH + Co. KG, 57462 Olpe (DE)
(72) Erfinder: Kai, Günther, 50969 Köln (DE); Obst, Andreas, 57482 Wenden (DE); Göbel, Michael, 57518 Betzdorf (DE); Büdenbender, Michael, 57489 Drolshagen (DE); Diekmann, Robin, 46325 Borken (DE)
(74) Vertreter: Grünecker Patent- und Rechtsanwälte PartG mbB

(57) **Zusammenfassung**

Die vorliegende Erfindung betrifft ein Montageset (30) und ein Verfahren zu dessen Herstellung für ein Modul (20) an einem Heizungspufferspeicher (10) umfassend zumindest einen Behälter (11) und eine den Behälter (11) umgebende Wärmedämmung (12), die mehrere Öffnungen (13) aufweist, durch welche jeweils ein an dem Behälter befestigter Stutzen (14) zugänglich ist, wobei das Montageset (30) eine Montageplatte (31) und ein mit dem Stutzen (14c) verbindbares, insbesondere verschraubbares Befestigungselement (32) aufweist, von dem ein Befestigungsstab (33) abragt, der mit der Montageplatte (31) verbunden ist, die zur Befestigung des Moduls (20) angepasst ausgebildete Funktionsflächen (320) aufweist.

## Beschreibung

Die vorliegende Erfindung betrifft ein Montageset für ein Modul an einem Heizungspufferspeicher. Ein Heizungspufferspeicher dient der Speicherung von warmem Heizungswasser, üblicherweise in einer Temperaturschichtung. Unter dem Begriff Heizungswasser wird hier Wasser verstanden, das in einem Kreislauf zirkuliert und fallweise mit Zusätzen zur Minimierung von Korrosionsangriffen versehen ist. Zur Beladung des Heizungspufferspeichers wird in einem ersten Kreislauf warmes Heizungswasser üblicherweise im oberen Bereich in den Heizungspufferspeicher eingeleitet. Die Nutzung der in dem Heizungspufferspeicher gespeicherten Wärmeenergie geschieht mit Hilfe eines zweiten Kreislaufs, in dem typischerweise am höchsten Punkt des Pufferspeichers Heizungswasser entnommen wird und einer Wärmesenke zugeführt wird. Das dort abgekühlte Wasser wird dem Pufferspeicher je nach Temperatur im unteren Bereich des Pufferspeichers wieder zugeführt. Das so abgekühlte Wasser wird unten aus dem Heizungspufferspeicher abgezogen und der Erwärmung zugeführt, um erneut oben in den Heizungspufferspeicher eingespeist zu werden. Ein solcher Heizungspufferspeicher findet üblicherweise in Wohngebäuden Verwendung.

Der Heizungspufferspeicher umfasst einen Behälter und eine den Behälter umgebende Wärmedämmung, die mehrere Öffnungen aufweist, durch welche jeweils ein an dem Behälter befestigter Stutzen zugänglich ist. Dieser Stutzen dient dem Anschluss an das Innere des Behälters. Dabei muss der Stutzen von vornherein nicht mit dem Inneren des Behälters kommunizieren. Vielmehr sind aufgrund der unterschiedlichen Anschluss- und Verwendungsmöglichkeiten des Heizungspufferspeichers üblicherweise mehr Stutzen vorgesehen als für den Betrieb des Heizungspufferspeichers notwendig. Diese sind zumindest durch einen Dichtstopfen verschlossen.

Das in dem Heizungspufferspeicher gespeicherte Warmwasser wird mitunter auch in einer Frischwasserstation genutzt, um das aus dem Heizungspufferspeicher entnommene Warmwasser mit einem der Frischwasserstation zugeführten Kaltwasser zu erwärmen, das für den Verbrauch dann als Warmwasser zur Verfügung steht. Die Frischwasserstation hat dazu Stationsein- und -auslassstutzen, die mit entsprechenden Ab- und Zulaufstutzen des Behälters in Strömungsverbindung stehen. Die Frischwasserstation hat üblicherweise weitere Frischwassereinlass- und -auslassstutzen für das in der Frischwasserstation zu erwärmende Trinkwasser.

Eine solche Frischwasserstation ist Beispiel für ein Modul, welches im Rahmen der Installation einer Heizungsanlage mit dem Heizungspufferspeicher strömungsmäßig und/oder montagemäßig verbunden werden soll.

Eine solche Montage ist nicht nur aufgrund der an dem Behälter vorgesehenen Dämmung problematisch, die keinen festen Ansatzpunkt für die Montage eines weiteren Moduls bildet. Ist das Modul durch eine Frischwasserstation ausgebildet, besteht ferner die Notwendigkeit, die an dem Behälter ausgebildeten Stutzen möglichst wirtschaftlich mit den Stutzen der Frischwasserstation zu verbinden, wozu die entsprechenden Stutzen sich möglichst in einer Ebene befinden sollen. Die an dem Behälter vorgesehenen Stutzen sind üblicherweise streng vertikal über- bzw. untereinander vorgesehen.

Der vorliegenden Erfindung liegt das Problem zugrunde, die Montage eines Moduls an einem Heizungspufferspeicher zu vereinfachen und zu verbessern.

Im Hinblick darauf schlägt die vorliegende Erfindung ein Montageset vor, das eine Montageplatte und ein Befestigungselement aufweist. Das Befestigungselement ist mit dem Stutzen des Heizungspufferspeichers verbindbar, insbesondere verschraubbar. Der an dem Heizungspufferspeicher vorgesehene Stutzen kann dabei ein Innengewinde oder ein Außengewinde haben. In entsprechender Weise ist das Befestigungselement zum bevorzugt abgedichteten Verschrauben mit dem Stutzen des Heizungspufferspeicher angepasst ausgebildet. Von dem Befestigungselement ragt ein Befestigungsstab ab, der bevorzugt in Form eines Gewindestabes ausgebildet ist und der mit der Montageplatte zu verbinden ist. Die Montageplatte hat ferner zur Befestigung an bzw. mit dem Modul angepasst ausgewählte Funktionsflächen.

Die Montageplatte ist bevorzugt aus Blech ausgebildet. Sie hat bevorzugt zumindest eine Montagebohrung, die von dem Befestigungsstab bzw. dem Gewindestab durchsetzt werden kann, wobei im Falle eines Gewindestabes dieser eine Befestigungsmutter und eine Kontermutter trägt, die zwischen sich die Montageplatte klemmen. Die Kontermutter ist zwischen der Befestigungsmutter und dem Befestigungselement vorgesehen. Das eine Ende des Befestigungsstabes ist üblicherweise in dem Befestigungselement aufgenommen und damit verbunden. An dem anderen Ende befindet sich die Befestigungsmutter.

Neben der von dem Befestigungsstab durchsetzten Montagebohrung kann die Montageplatte mehrere Montagebohrungen aufweisen, die bevorzugt als Langloch ausgebildet sind. Über diese Montagebohrungen kann die Montageplatte auch beispielsweise an einer Wand oder einem anderen Gegenstand befestigt werden. So eignet sich das Montageset nicht nur zur Befestigung des Moduls an einem Heizungspufferspeicher. Vielmehr kann über das Montageset das entsprechende Modul an verschiedenen Gegenständen oder Gebäudeteilen befestigt werden. Im Hinblick auf die Verschraubung der Montageplatte an einer Wand hat die Montageplatte zumindest zwei als Langloch ausgebildete Montagebohrungen, wobei ein Langloch sich in Querrichtung, also bei aufgestelltem Heizungspufferspeicher horizontal, und ein anderes Langloch in Längsrichtung der Montageplatte und danach vertikal erstreckt. Dadurch können gewisse Ungenauigkeiten der wandseitigen Befestigung kompensiert werden. Zur wandseitigen Befestigung werden beispielsweise Bohrungen in der Wand für die die verschiedenen Montagebohrungen durchsetzenden Schrauben vorgesehen.

Die Funktionsflächen sind gemäß einer bevorzugten Weiterbildung der vorliegenden Erfindung an einem freien, stirnseitigen Ende der länglichen Montageplatte ausgebildet, und zwar durch Haltevorsprünge, die mit Querabstand zueinander vorgesehen sind. Diese Haltevorsprünge sind üblicherweise identisch ausgebildet, und besonders bevorzugt zur Erhöhung der Steifigkeit der Montageplatte an den freien Enden von Schenkeln eines U-förmigen Querschnittsprofils aus einem Blech geformt. Die Haltevorsprünge befinden sich dabei in Verlängerung der entsprechenden Schenkel.

Gemäß einer bevorzugten Weiterbildung der vorliegenden Erfindung hat das Montageset eine Befestigungsplatte, die in der Regel dem Modul zugeordnet ist und mit diesem bevorzugt werksseitig verbunden ist. Diese Befestigungsplatte ist zur Aufnahme der Funktionsflächen, insbesondere der Haltevorsprünge angepasst ausgebildet. Die Befestigungsplatte hat aber nicht nur eine Halteöffnung, sondern auch eine Aufnahmeöffnung zur Aufnahme des freien Endes des Befestigungsstabes. So kann die Befestigungsplatte flächig gegen die Montageplatte angelegt werden, wodurch eine sichere Halterung des Moduls an dem Heizungspufferspeicher begünstigt wird.

Gemäß einer bevorzugten Weiterbildung der vorliegenden Erfindung hat die Halteöffnung in einer Richtung quer zur Längsrichtung der Montageplatte eine wesentlich größere Breite als der Querabstand der Haltevorsprünge. Dadurch ist es möglich, im Rahmen der Montage des Moduls die Befestigungsplatte quer, d.h. horizontal relativ zu dem Heizungspufferspeicher zu verschieben, sodass ein, bevorzugt zwei, an dem Modul ausgebildete Stutzen für die Führung des Wassers mit zugehörigen Stutzen des Heizungspufferspeichers in einer einzigen vertikalen Ebene liegen und damit im Sinne der vorliegenden Beschreibung "fluchten".

Insbesondere zur Montage des Moduls an einem anderen Gegenstand als dem Heizungspufferspeicher sind an der Befestigungsplatte mehrere, mit den an der Montageplatte vorgesehenen Montagebohrungen fluchtende Aufnahmeöffnungen vorgesehen. So kann bei jedweder Montage eine flächige Anlage zwischen der Befestigungsplatte und der Montageplatte erreicht werden.

Insbesondere bei der Montage des Moduls an dem Heizungspufferspeicher ist konstruktionsbedingt die Lage zumindest eines Stutzens der Frischwasserstation und eines entsprechenden daran anzuschließenden Stutzens des Heizungspufferspeichers fest vorgegeben. Mit Blick darauf wird gemäß einer bevorzugten Weiterbildung der vorliegenden Erfindung vorgeschlagen, die Befestigungsplatte mit einem Haltegrat zu versehen. Dieser erstreckt sich üblicherweise in Längsrichtung der Montageplatte und ragt bevorzugt von einem der Schenkel des Querschnittsprofils ab, d.h. steht von der Stirnseite des entsprechenden Schenkels ab. Die Befestigungsplatte hat einen Halteschlitz, der zur Aufnahme des Haltegrates angepasst ausgebildet ist. Bei angemessener Ausrichtung der jeweiligen Stutzen von Modul und Heizungspufferspeicher greift der Haltegrat in den Halteschlitz mit geringem Spiel ein. Mit anderen Worten bewirkt der Formschluss zwischen dem Haltegrat und dem Halteschlitz eine Ausrichtung der jeweilig zugeordneten Stutzen von Heizungspufferspeicher und Modul in der zuvor erwähnten vertikalen Ebene, wodurch der Anschluss der Stutzen über Verrohrung dazwischen vereinfacht wird.

Gemäß ihrem nebengeordneten Aspekt schlägt die vorliegende Erfindung einen Heizungspufferspeicher mit einer daran angeordneten Frischwasserstation vor, die über das zuvor vorgestellte Montageset mit dem Heizungspufferspeicher verbunden ist.

Weitere Einzelheiten und Vorteile der folgenden Erfindung ergeben sich aus der nachfolgenden Beschreibung eines Ausführungsbeispiels in Verbindung mit der Zeichnung.

In dieser zeigen:
- Figur 1: eine Draufsicht auf einen Heizungspufferspeicher;
- Figur 2: eine perspektivische Explosionsdarstellung eines Teils des Heizungspufferspeichers nach Figur 1 mit einem Ausführungsbeispiel eines Montagesets und eines Moduls in Form einer Frischwasserstation und
- Figur 3: eine Draufsicht auf die Befestigungsplatte des Moduls nach Figur 2.

In den Figuren kennzeichnen mit Bezugszeichen 10 einen Heizungspufferspeicher, der einen Behälter 11 und eine Wärmedämmung 12 aufweist. Die Wärmedämmung 12 hat mehrere Öffnungen 13, die von außen Zugang zu Stutzen 14 erlauben, von denen in Figur 1 Stutzen 14a und 14b als Zu- bzw. Ablaufstützen genutzt werden und mit Verrohrung verbunden sind und von denen in Figur 2 mit Bezugszeichen 14c ein weiterer Stutzen gekennzeichnet ist, auf den nachfolgend noch eingegangen wird. Wie Figur 2 verdeutlicht, sind die Stutzen 14 jeweils mit dem Behälter 11 verbunden. Im vorliegenden Fall sind die Stutzen 14 jeweils in Fluidverbindung mit dem Innern des Behälters 11.

Nicht der Strömungsführung dienende Stutzen 14 des Heizungspufferspeichers 10 bleiben mit üblicherweise werkseitig vorgesehenen Stopfen fluiddicht verschlossen.

Bezugszeichen 20 kennzeichnet in Figur 2 ein Modul in Form einer Frischwasserstation, die üblicherweise wenigstens einen Wärmeübertrager, eine Pumpe sowie eine Regeleinheit beinhaltet. Auch die Frischwasserstation 20 ist mit einer Wärmedämmung 21 umgeben.

An der Rückseite der Frischwasserstation 20 befindet sich eine Befestigungsplatte 22. An gegenüberliegenden Enden, d. h. an der Oberseite der Frischwasserstation 20 wird die Wärmedämmung 21 von Stationseinlassstutzen 23 und Frischwasserauslassstutzen 24 überragt. Auf der Unterseite der Frischwasserstation vorgesehene korrespondierende Stutzen sind in Figur 2 nicht zu erkennen.

Bezugszeichen 30 kennzeichnet ein Montageset mit einer Montageplatte 31, die aus einem gebogenen Blech mit einem U-förmigen Querschnittsprofil mit einander gegenüberliegenden Schenkeln 310 und einer dieser verbindenden Basis 311 ausgebildet ist. Die Basis 311 weist eine mittlere, üblicherweise runde Montagebohrung 312 und obere und untere jeweils als Langloch 313 ausgebildete Montagebohrungen auf.

Das obere, stirnseitige Ende des U-Profils wird von Funktionsflächen 320 überragt, die durch Haltevorsprünge 321 gebildet sind, die in Verlängerung jedes einzelnen Schenkels 310 angeordnet sind und die gegenüber einer zu dem Heizungspufferspeicher 10 gewandten Anlagefläche 330 der Montageplatte 31 zurückspringen.

Sich parallel zu der Anlagefläche erstreckende Funktionsflächen 320a erstrecken sich demnach parallel zu der die Anlagefläche 330 enthaltenen Ebene, jedoch zurückversetzt dazu. Die freien, oberen Enden der Schenkel 310 bilden rechtwinklig dazu erstreckende Funktionsflächen 320b aus. Die Haltevorsprünge 321 haben einen Querabstand, der durch die Breite b der Montageplatte 31 gegeben ist.

Das Montageset 30 umfasst ferner ein mit Bezugszeichen 32 gekennzeichnetes Befestigungselement, welches vorliegend als Stopfen mit einem Außengewinde ausgebildet ist, an den sich ein Sechskant anschließt. Das Befestigungselement 32 ist mit einem Befestigungsstab in Form eines Gewindestabes 33 verbunden, dessen freies Ende mit einer Befestigungsmutter 34 verschraubbar ist. Bezugszeichen 35 kennzeichnet eine Kontermutter, die auf den Gewindestab 33 aufgeschraubt ist.

Wie Figur 3 verdeutlicht, hat die Befestigungsplatte 22 im oberen Bereich eine Halteöffnung 220, deren Breite B (vgl. Figur 2), wesentlich größer als die Breite b der Montageplatte 31 ist. Unterhalb dieser Halteöffnung 220 befindet sich eine Aufnahmeöffnung 221, die zur Aufnahme des freien Endes des Gewindestabes 33 und der Befestigungsmutter 34 angepasst ausgebildet ist.

In Figur 2 bzw. 3 befindet sich darunter eine weitere Halteöffnung 220 und wiederum am unteren Ende der Montageplatte 31 eine weitere Halteöffnung 220. Zwischen den beiden unteren Halteöffnungen 220 befinden sich vertikal erstreckende Halteschlitze 222. Jede Halteöffnung 220 kann auch als Aufnahmeöffnung 221 dienen.

Diesen Halteschlitzen 222 zugeordnet ragt von den Schenkeln 310 stirnseitig jeweils ein Haltegrat 340 ab. Der Haltegrat 340 und der zugeordnete Halteschlitz 222 sind eng dimensional abgestimmt, und zwar sowohl in Höhenrichtung wie auch insbesondere in Breitenrichtung.

Die Montage des Moduls 20 an dem Heizungspufferspeicher 10 erfolgt wie folgt:
Zunächst wird ein werksseitig vorgesehene Verschlussstopfen aus dem weiteren Stutzen 14c geschraubt. Danach wird das Befestigungselement 32 abgedichtet in den weiteren Stutzen 14c eingeschraubt. Dabei befindet sich üblicherweise bereits der Gewindestab 33 innerhalb des Befestigungselementes 32 und ist damit fest verbunden.

Sodann wird der Gewindestab 33 in die Montagebohrung 312 eingeführt, und die Montageplatte 31 wird über die Befestigungsmutter 34 gegen die Kontermutter 35 verschraubt und mit dem Befestigungselement 32 verdrehfest verbunden.

Sodann wird das Modul 20 eingehängt. Dazu werden die Haltevorsprünge 321 von unten in die obere Halteöffnung 220 eingebracht. Sodann wird die Frischwasserstation 20 durch Verschieben quer zu der Längserstreckung der Montageplatte 31 ausgerichtet, sodass der Stationseinlassstutzen 23 mit dem oberen Ablaufstutzen 14b fluchtet. Dann ist auch ein fluchtend zu dem Stationseinlaufstutzen 23 an der Unterseite der Frischwasserstation 20 vorgesehener weiterer Stationsauslassstutzen fluchtend zu dem Zulaufstutzen 14a des Heizungspufferspeichers 10 ausgerichtet. "Fluchten" bedeutet insofern, dass zumindest die Mittellängsachsen der einander zugeordneten Stutzen 23 bzw. 14b sich in einem Punkt schneiden.

Mit dieser Ausrichtung greifen auch die Haltegrate 340 in die Ihnen zugeordneten Halteschlitze 222 ein. So ist die Frischwasserstation 20 relativ zu dem Heizungspufferspeicher 10 ausgerichtet montiert. Weitere Maßnahmen zur Befestigung oder Halterung der Station 20 an dem Heizungspufferspeicher 10 sind nicht erforderlich. Nach angemessener Ausrichtung der Station 20 an dem Heizungspufferspeicher 10 können die Stutzen 14a, 14b mit den zugeordneten Stutzen 23 der Frischwasserstation strömungstechnisch verbunden und auch die weiteren Stutzen 24 der Station 20 an die weitere Installation angeschlossen werden.

### Bezugszeichenliste

- 10: Heizungspufferspeicher
- 11: Behälter
- 12: Wärmedämmung
- 13: Öffnung
- 14: Stutzen
- 14a: Zulaufstutzen
- 14b: Ablaufstutzen
- 14c: weiterer Stutzen
- 20: Frischwasserstation
- 21: Wärmedämmung
- 22: Befestigungsplatte
- 220: Halteöffnung
- 221: Aufnahmeöffnung
- 222: Halteschlitz
- 23: Stationseinlassstuzen
- 24: Frischwasserauslassstutzen
- 30: Montageset
- 31: Montageplatte
- 310: Schenkel
- 311: Basis
- 312: Montagebohrungen
- 313: Langloch
- 320: Funktionsfläche
- 320a: Funktionsfläche parallel zu Anlagefläche
- 320b: Funktionsfläche rechtwinkelig parallel zu Anlagefläche
- 321: Haltevorsprung
- 330: Anlagefläche
- 340: Haltegrat
- 32: Befestigungselement
- 33: Gewindestab
- 34: Befestigungsmutter
- 35: Kontermutter
- b: Breite der Montageplatte
- B: Breite der Halteöffnung

## Patentansprüche

1. Montageset (30) für ein Modul (20) an einem Heizungspufferspeicher (10) umfassend zumindest einen Behälter (11) und eine den Behälter (11) umgebende Wärmedämmung (12), die mehrere Öffnungen (13) aufweist, durch welche jeweils ein an dem Behälter befestigter Stutzen (14) zugänglich ist, wobei das Montageset (30) eine Montageplatte (31) und ein mit dem Stutzen (14c) verbindbares, insbesondere verschraubbares Befestigungselement (32) aufweist, von dem ein Befestigungsstab (33) abragt, der mit der Montageplatte (31) verbunden ist, die zur Befestigung des Moduls (20) angepasst ausgebildete Funktionsflächen (320) aufweist.

2. Montageset nach Anspruch 1, **dadurch gekennzeichnet, dass** die Montageplatte (31) eine Montagebohrung (312) aufweist und dass der Befestigungsstab ein Gewindestab (33) ist, der die Montagebohrung (312) durchsetzt und mit einer Befestigungsmutter (34) und einer Kontermutter (35) versehen ist, die zwischen sich die Montageplatte (31) klemmen.

3. Montageset nach Anspruch 1 oder 2, **dadurch gekennzeichnet, dass** die Montageplatte (31) mehrere Montagebohrungen (312, 313) aufweist.

4. Montageset nach Anspruch 3, **dadurch gekennzeichnet, dass** zumindest eine der Montagebohrungen als Langloch (313) ausgebildet ist.

5. Montageset nach Anspruch 4, **dadurch gekennzeichnet, dass** zumindest zwei Montagebohrungen als Langloch (313) ausgebildet sind, wobei ein Langloch (313) sich in Querrichtung und ein Langloch (313) sich in Längsrichtung der Montageplatte erstreckt.

6. Montageset nach einem der vorherigen Ansprüche, **dadurch gekennzeichnet, dass** die Funktionsflächen (320) an einem freien, stirnseitigen Ende einer länglichen Montageplatte (31) durch mit einem Querabstandabstand zueinander vorgesehene Haltevorsprünge (321) gebildet sind.

7. Montageset nach Anspruch 6, **dadurch gekennzeichnet, dass** die Montageplatte (31) ein U-förmiges Querschnittsprofil aufweist und dass die die Haltevorsprünge (321) in Verlängerung von einander gegenüberliegenden Schenkeln (310) des Querschnittsprofils vorgesehen sind.

8. Montageset nach einem der vorherigen Ansprüche **gekennzeichnet durch** eine dem Modul (20) zuzuordnende Befestigungsplatte (22), die eine zur Aufnahme der Haltevorsprünge (321) angepasst ausgebildete Halteöffnung (220) aufweist und die eine Aufnahmeöffnung (221) für das freie Ende des Befestigungsstabes (33) aufweist.

9. Montageset nach Anspruch 8, **dadurch gekennzeichnet, dass** die Halteöffnung (220) in einer Richtung quer zu einer Längsrichtung der Montageplatte (31) wesentlich breiter als der Querabstand der Haltevorsprünge (321) ist.

10. Montageset nach Anspruch 8 oder 9, **dadurch gekennzeichnet, dass** die Befestigungsplatte (22) mehrere, jeweils mit den an der Montageplatte (31) vorgesehenen Montagebohrungen (312) fluchtende Aufnahmeöffnungen (221) aufweist.

11. Montageset nach einem der vorherigen Ansprüche, soweit von Anspruch 7 abhängig, **dadurch gekennzeichnet, dass** von einem der Schenkel (310) des Querschnittsprofils (222) ein Haltegrat (340) abragt und dass die Befestigungsplatte (22) von zumindest einem Halteschlitz durchsetzt ist, der in Längsrichtung der Montageplatte (31) von der Halteöffnung (220) beabstandet ist und in den bei mit der Montageplatte (31) verbundener Befestigungsplatte (31) der Haltegrat (340) eingreift.

12. Heizungspufferspeicher (10) mit einem Behälter (11) und einer dem Behälter (11) umgebenden Wärmedämmung (12), die mehrere Öffnungen (13) aufweist, durch welche jeweils ein mit dem Behälter (11) verbundener Stutzen (14) zugänglich ist, wobei ein Stutzen als Zulaufstutzen (14a) und ein anderer Stutzen als Ablaufstutzen (14b) zu dem Behälter (11) ausgebildet ist, und mit einer an dem Behälter (11) befestigten Frischwasserstation (20) mit einer rückseitigen Befestigungsplatte (22) und einem Stationsein- und einen Stationsauslassstutzen (23), **dadurch gekennzeichnet, dass** ein weiterer Stutzen (14c) des Heizungspufferspeichers (10) der Befestigung eines Montagesets (30) an dem Heizungspufferspeicher (10) nach einem der Ansprüche 1 bis 11 dient und mit dem Befestigungselement (32) verbunden ist, wobei die Frischwasserstation (20) über die Montageplatte (31) mit dem Befestigungselement (32) so verbunden ist, dass zumindest einer von Stationsein- und Stationsauslassstutzen (23) in einer vertikaler Richtung mit einem von Zulauf- und Ablaufstutzen (14a; 14b) fluchtet.

13. Verfahren zur Montage eines Montagesets (30) für ein Modul (20) an einem Heizungspufferspeicher (10) umfassend zumindest einen Behälter (11) und eine den Behälter (11) umgebende Wärmedämmung (12), die mehrere Öffnungen (13) aufweist, durch welche jeweils ein an dem Behälter befestigter Stutzen (14) zugänglich ist, wobei das Montageset (30) eine Montageplatte (31) und ein mit dem Stutzen (14c) verbindbares Befestigungselement (32) aufweist, von dem ein Befestigungsstab (33) abragt, der mit der Montageplatte (31) verbunden ist, die zur Befestigung des Moduls (20) angepasst ausgebildete Funktionsflächen (320) aufweist, bei dem das Befestigungselement (32) in den Stutzen (14) des Behälters (11) eingeschraubt und die Montageplatte (31) mit dem Befestigungsstab (33) verbunden wird und sodann das Modul (20) über die Montageplatte (31) mit dem Behälter 11 verbunden wird.

14. Verfahren nach Anspruch 13, **dadurch gekennzeichnet, dass** das Modul (20) durch Verschieben relativ zu der Montageplatte (31) so angeordnet wird, dass ein an dem Modul (20) vorgesehener Stutzen (23, 24) mit einem damit zu verbindenden Stutzen (14a, b) des Behälters (11) derart fluchtet, dass sich die Mittellängsachsen der einander zugeordneten Stutzen (23, 24; 14a, 14b) in einem Punkt schneiden.
